# FASCICULE DE BREVET EUROPEEN

(11) **EP 0 310 498 B1**
(45) Date de publication et mention de la délivrance du brevet: **28.10.1992**
(21) Numéro de dépôt: 88402444.9
(22) Date de dépôt: 28.09.1988
(51) Int. Cl.: H01R 13/629

(54) **Dispositif de connexion multiple et dispositif d'accouplement en comportant application**
Mehrfachverbindungsvorrichtung und Kupplungsvorrichtung, die eine solche Vorrichtung enthält
Multiple connection device and coupling device involving its use

(30) Priorité: 30.09.1987 FR 8713502
(43) Date de publication de la demande: 05.04.1989
(73) Titulaire: FRAMATOME, 92400 Courbevoie (FR)
(72) Inventeur: Lhuillier, Christian, F-92140 Clamart (FR)
(74) Mandataire: Fort, Jacques

(56) Documents cités:
- FR-A- 2 532 482
- US-A- 4 696 524

## Description

La présente invention concerne les dispositifs de connexion multiple à auto-alignement, susceptibles d'être actionnés à distance sans qu'il soit nécessaire d'assurer un alignement initial parfait des deux ensembles constituant un dispositif.

Le besoin de dispositifs de connexion multiple remplissant cette fonction se fait sentir dans de nombreux domaines techniques, chaque fois que l'emplacement où est situé le dispositif de connexion est peu accessible ou non accessible par un opérateur. On peut notamment citer, à titre d'exemples, le domaine nucléaire, la sidérurgie, l'agro-alimentaire et l'exploitation des fonds marins.

On a déjà proposé des dispositifs de connexion multiple à auto-alignement d'éléments d'accouplement du type comprenant deux ensembles dont l'un est déplaçable vers l'autre et à partir de l'autre, l'un des ensembles comprenant un premier plateau de liaison mécanique et un premier élément de connexion portant des contacts, le premier élément de connexion étant fixé au premier plateau, l'autre ensemble comprenant un second plateau de liaison mécanique et un second élément de connexion portant des contacts enfichables sur ceux du premier élément, le second élément de connexion étant déplaçable par rapport au second plateau, parallèlement à la direction d'enfichage.

Pour plus de simplicité, on a utilisé ci-dessus le terme "contact" pour désigner les éléments destinés à réaliser une liaison. Mais ce terme doit être pris dans un sens tout à fait général et comme couvrant non seulement le cas de contacts éléctriques de transmission de signal et surtout de puissance, mais aussi celui des liaisons optiques ou de transfert de fluide.

La plupart des dispositifs de connexion connus du type ci-dessus défini que visent à compenser, au cours de l'enfichage des contacts, les erreurs de positionnement relatif des ensembles, dans le sens transversal à la direction d'enfichage et angulairement, ne répondent pas complétement aux exigences de la pratique, notamment par suite d'une constitution trop complexe.

La présente invention vise à fournir un dispositif de connexion multiple permettant de réaliser l'accouplement et le désaccouplement en ne mettant en oeuvre que des moyens relativement simples.

L'invention trouve une application particulièrement importante constituée par les dispositifs de connexion à très grand nombre de contacts, pouvant atteindre et dépasser plusieurs centaines. Dans ce cas, l'effort à exercer pour l'enfichage des contacts peut dépasser 1000 daN. De tels efforts, s'ils sont exercés alors que l'alignement des contacts n'est pas réalisé, peut déformer définitivement ces derniers. L'invention vise également à écarter ce problème, en ne réalisant l'enfichage mutuel des contacts qu'une fois l'alignement achevé.

Dans ce but l'invention propose notamment un dispositif du type ci-dessus défini dont le second plateau porte : des organes destinés à s'engager dans le premier et à réaliser un centrage relatif des deux plateaux, commandés à distance pour verrouiller les plateaux l'un sur l'autre dans une position d'alignement des contacts ; et des moyens moteurs pour déplacer le second élément de connexion par rapport au second plateau entre une position arrière où les contacts des éléments sont séparés les uns des autres alors même que les plateaux sont en contact et une position avant où les contacts des deux éléments sont enfichés l'un sur l'autre.

Les deux plateaux peuvent être munis de moyens d'étanchéité coopérant de façon à isoler les éléments de connexion de l'ambiance lorsque les plateaux sont en contact. L'auto-alignement des plateaux, l'un par rapport à l'autre, peut s'effectuer notamment par engagement desdits organes dans des ouvertures de forme appropriée du second plateau. Les organes peuvent comporter des moteurs électriques ou à pression de fluide de déplacement de doigts de verrouillage portés par les organes entre une position de serrage des plateaux l'un contre l'autre et une position de desserrage. Les moyens moteurs permettant de déplacer le second élément de connexion par rapport au second plateau peuvent être constitués par un vérin électrique ou à pression de fluide.

L'invention propose également un dispositif d'accouplement comprenant deux ensembles du type ci-dessus défini dont l'un est fixé de façon rigide et dont l'autre est porté par un bras, l'auto-alignement des plateaux l'un par rapport à l'autre étant permis soit par la flexibilité du bras, soit par l'interposition, entre le bras et le plateau, de moyens constituant une liaision à cardan ou universelle, avec ou sans rappel vers une position de repos.

L'invention sera mieux comprise à la lecture de la description qui suit d'un mode particulier de réalisation de l'invention, donné à titre d'exemple non limitatif. La description se réfère aux dessins qui l'accompagnent, dans lesquels :
- la **figure 1** est une vue en perspective simplifiée montrant un dispositif de connexion électrique multiple suivant l'invention, les deux ensembles du dispositif étant séparés,
- la **figure 2** est une vue en coupe partielle des ensembles, suivant le plan médian du dispositif de la figure 1,
- les **figures 3 et 4** sont des vues de détail, en coupe suivant l'axe d'un des organes d'alignement et de verrouillage du dispositif de la figure 1, respectivement après verrouillage et avant engagement,
- la **figure 5** montre les premiers ensembles de plusieurs dispositifs de connexion suivant l'invention, montés au-dessus de la cuve d'un réacteur nucléaire,
- la Figure 6 montre schématiquement un mécanisme de manoeuvre d'un second ensemble de connecteur suivant l'invention.

Le dispositif de connexion multiple montré en figures 1 et 2 est utilisable pour connecter et déconnecter simultané plusieurs centaines de contacts ou davantage. Il comporte un premier ensemble 10 que l'on supposera par la suite être fixe et qu'on nommera pour cette raison "embase", ayant des broches de contact. le second ensemble 12 est fixé à l'extrémité d'un bras 14 permettant de la déplacer vers l'embase et à partir de cette dernière. Du fait que cet ensemble est mobile, on le désignera par la suite sous le terme de "fiche". Il doit cependant être entendu que ces dénominations ne sont choisies que dans un but de clarté et ne doivent pas être considérées dans un sens limitatif.

Le dispositif de connexion est destiné à permettre l'accouplement et le désaccouplement sans exercer d'effort de torsion ou de flexion sur les contacts. Pour cela, le dispositif est prévu de façon que l'opération d'accouplement s'effectue en plusieurs phases successives :
- déplacement de la fiche vers l'embase à l'aide du bras, un alignement approximatif étant suffisant ;
- centrage grossier des deux plateaux lors de la phase finale de l'approche, jusqu'à venue en contact des plateaux des ensembles l'un contre l'autre ;
- alignement précis des plateaux et verrouillage de ces plateaux l'un sur l'autre, garantissant leur maintien dans une position relative immuable ;
- connexion, par exemple électrique, par avancée d'un élément enfichable vers l'autre.

Dans le mode de réalisation montré en figures 1 et 2, l'embase 10 comporte un boîtier 16 d'une seule pièce avec un plateau 18 en forme de cadre rectangulaire ou fixé de façon étanche à ce plateau. Dans le boîtier est fixée une plaque isolante 20 traversée par les contacts 22, qu'on supposera être des broches. L'étancheïté à la traversée de la plaque 20 par les contacts peut être assurée par des moyens classiques en connectique et qui ne seront donc pas décrits ici. Pour faciliter la fabrication et le montage de l'isolant et le câblage, la plaque isolante est généralement en plusieurs modules ayant chacun 50 à 100 contacts.

En dessous de la plaque 20, les contacts sont reliés à des fils d'alimentation, par des techniques de soudage ou de sertissage qui peuvent être également classiques. Ces fils peuvent appartenir à un câble qui sort de façon étanche du boîtier 16 à travers un collier d'étancheïté non représenté et pouvant également être de constitution classique. Ce câble se prolonge dans une cheminée de guidage 21 reliée au boîtier 16 par une liaison à la Cardan de faible débattement angulaire a, comportant un anneau intermédiaire 23 et deux jeux de paliers. Le débattement a peut être par exemple de > 10°.

Le plateau 18 comporte quatre oreilles situées aux quatre coins du rectangle, percées de trous 24 appartenant à un système de verrouillage mécanique des deux ensembles l'un sur l'autre, comme on le verra plus loin. Ce nombre de quatre n'est pas limitatif : le nombre de trous pourrait être plus important ou, dans certains cas, moins important.

L'ensemble 12, constituant fiche, comporte également un boîtier 26 muni d'un plateau terminal 28 en forme de cadre. L'un et/ou l'autre des plateaux 18 et 28 porte un joint d'étanchéité 30 destiné à s'appliquer contre une portée plate de l'autre plateau ou contre un joint coopérant. Dans le mode de réalisation illustré en figures 1 et 2, le boîtier 26 porte encore deux guides courbes 31 destinés à encadrer le plateau 18 et à assurer un premier centrage transversal. Le boîtier est fixé au bras 14 par une liaison à la Cardan similaire à celle équipant le boîtier 16.

Dans le boîtier 26 est monté une plaque 32 guidée de façon à pouvoir se déplacer entre une position arrière, où elle est montrée en figure 2, et une position avant. Un vérin 34 est fixé au fond 36 du boîtier 26 et permet de déplacer le plateau 32 entre ses positions arrière et avant. Des fins de course peuvent être prévues pour arrêter le moteur lorsque la plaque 32 atteint ses positions extrêmes. Ce vérin 34 peut être constitué par un moteur électrique entraînant un étrier de guidage 40, fixé à la plaque et monté coulissant dans le boîtier 26, par un réducteur du type vis-écrou. La partie des conducteurs 42 (dont deux seulement sont représentés) qui s'étend entre une gaine rigide 44 fixée au fond 36 du boîtier et la plaque 32 présente un mou suffisant pour assurer la souplesse nécessaire.

La fiche 12 comporte des organes d'alignement et de verrouillage,au nombre de quatre dans le mode de réalisation illustré. Chacun de ces organes présente un corps tubulaire 46 fixé au plateau 28 et ayant un nez tronconique 48 faisant saillie au-dessous du plateau 28 (figures 3 et 4). Plusieurs doigts 50 répartis à intervalles angulaires égaux sont montés sur le corps 46 de façon à pouvoir basculer autour d'axes respectifs entre une position rapprochée de l'axe du corps où ils peuvent passer à travers les trous 24 (figure 4) et une position écartée de verrouillage (figure 3).

Chaque organe d'alignement est muni d'un moteur 52 permettant de déplacer les doigts 50 entre les positions montrées en figures 3 et 4. Ce moteur pourra, comme le moteur 34, être un moteur électrique muni d'un mécanisme réducteur, par exemple à vis 54 et écrou 56. L'écrou est claveté coulissant dans le corps 46 et il est prolongé par une tête 58 permettant d'amener à force les doigts dans leurs positions extrêmes.

Il est nécessaire que les doigts, une fois amenés dans la position où ils verrouillent les plateaux l'un contre l'autre, restent bloqués en position, y compris en cas de défaut d'alimentation des moteurs 52. Pour arriver à ce résultat, on peut utiliser un mécanisme de transmission irréversible entre le moteur 52 et les doigts et/ou munir les moteurs d'un frein d'immobilisation. De même, pour éviter le risque de désaccouplement électrique accidentel, le moteur 34 peut être muni d'un frein et/ou relié à l'étrier 40 par une transmission irréversible.

Les moteurs 52 sont alimentés en parallèle par un circuit de commande non représenté qui doit assurer un synchronisme complet, afin que le serrage des plateaux l'un contre l'autre s'effectue de façon régulière. Les forces exerces doivent être suffisantes pour vaincre les forces s'opposant à l'enfichage complet. Elles doivent également être compatibles avec l'étanchéité requise. Ce résultat peut par exemple être atteint en utilisant des moteurs électriques pas à pas ou avec un système d'asservissement.

L'opération de connexion et de déconnexion s'effectue en plusieurs étapes successives. Dans le cas de la connexion, ces étapes sont les suivantes :
- déplacement du plateau 28 de la fiche 12 vers le plateau 18, en alignement approximatif, les doigts 50 étant rétractés et la plaque isolante 32 en position haute ;
- centrage progressif du plateau 28 par rapport au plateau 18, assuré par le nez 48 des organes d'alignement, jusqu'à contact des plateaux 28 et 18 ;
- verrouillage des plateaux l'un sur l'autre par mise en action des moteurs 52 pour écarter les doigts, garantissant un maintien en alignement précis ;
- mise en action du moteur 34 pour avancer la plaque isolante 32 sur une distance qui sera généralement de quelques millimètres jusqu'à embrochage complet.

L'ordre des opérations est inversé au cours d'une déconnexion.

La figure 5 montre, à titre d'exemple, les embases 10 de deux dispositifs de connexion utilisés pour relier des conducteurs de puissance et de données dont certains traversant le couvercle d'un réacteur nucléaire (non représenté) et des appareillages extérieurs. Toutes les embases seront généralement au même niveau, au-dessus de toutes les passerelles prévues au-dessus du couvercle. Seule une passerelle inférieure 60 a été montrée en figure 5. Elle porte par exemple des caniveaux 62 de cheminement de câbles de transmission des signaux de mesure indiquant l'état des mécanismes de commande de grappe de variation de spectre et des caniveaux 64 de passage de câbles d'amenée de courant aux mécanismes de commande. Un seul fourreau 66 de passage des mécanismes et des câbles correspondants 68 a été représenté. Une passerelle médiane peut de la même façon porter les câbles correspondant aux mécanismes de barres de commande, etc. Une seule fiche 12 a été représentée, portée par un bras mobile 14 dont seule la partie terminale est schématiquement représentée.

La Figure 6 montre une constitution possible d'un mécanisme de manoeuvre pour un connecteur du genre montré en Figures 1 à 4, dans le cas où il équipe un réacteur nucléaire. Sur la Figure 6, les joints universels ou à Cardan n'ont pas été représentés. Le joint équipant l'embase 10 sera généralement placé au-dessus d'une dalle 66 de protection contre les projections en cas d'accident. La fiche 12 est portée par un bras 14 qui, lorsque le connecteur est accouplé, est sensiblement en position horizontale, immergé dans la piscine du réacteur. Ce bras 14 est monté sur un axe horizontal 68 fixé à une poutre de relevage 70. Un vérin 71 reliant la poutre 70 et le bras 14 permet de déplacer ce dernier de la position de repos (en traits pleins sur la Figure 6) à une position de déconnexion de la fiche (représentée en traits mixtes). La poutre constitue également couloir de support et de guidage du câble ou des tresses 72 dont les conducteurs sont reliés aux éléments de contact de la fiche 12. L'extrémité de la poutre 70 opposée à celle qui porte le vérin 71 est munie de tourillons 74 lui permettant de basculer sur une chape 76 fixée à la margelle de la piscine. Le basculement est commandé par un vérin pneumatique 78 qui entraîne un secteur denté 80 en rotation autour d'un axe fixé à la margelle. Ce secteur denté 78 engrène une roue dentée 82 fixée à la poutre 70 et coaxiale aux tourillons 74. Le vérin 78 permet de déplacer la poutre 70 entre la position de repos montrée en traits pleins sur la Figure 6 et une position relevée, montrée partiellement en traits mixtes, où l'ensemble du mécanisme et de la fiche qu'il porte dégage l'espace situé au-dessus de la piscine.

Dans le mode de réalisation représenté, une goulotte fixe 84 reçoit et guide les câbles ou tresses de connexion 72 vers une armoire de commande non représentée.

La séquence de fonctionnement du mécanisme lorsque l'on souhaite débrancher les connecteurs et libérer l'espace situé au-dessus de la piscine, par exemple pour retirer le couvercle du réacteur, est la suivante. L'ensemble des pièces étant initialement en position montrée en traits pleins sur la Figure 6, les moteurs 52 sont actionnés pour débrider les plateaux 18 et 28. Le vérin 71 est mis en pression, éventuellement après retrait de la plaque 32, pour séparer la fiche de l'embase. Le vérin pneumatique 78 est ensuite alimenté pour relever la poutre 70 et les organes qu'elle porte jusqu'à une position libérant totalement l'espace au-dessus de la piscine.

La reconnexion s'effectue par la séquence inverse d'opérations. Au cours de la descente de la fiche 12 sous l'action du vérin 71, les moyens de précentrage 31 (qui peuvent être prévus dans deux directions perpendiculaires) assurent un accostage satisfaisant des plateaux 28 et 18, les joints de cardan intervenant éventuellement pour assurer le parallélisme des plateaux. Au cours de la phase finale de rapprochement de ces derniers, le nez de centrage 48 parachève l'alignement. Enfin, la mise en action des moteurs 52 assure le bridage des plateaux.

## Revendications

1. Dispositif de connexion multiple à auto-alignement d'éléments d'accouplement du type comprenant deux ensembles (10,12) dont l'un est déplaçable vers l'autre et à partir de l'autre, l'un des ensembles (10) comprenant un premier plateau de liaison mécanique (18) et un premier élément de connexion (20) portant des contacts (22), le premier élément de connexion (20) étant fixé au premier plateau (18), l'autre ensemble (12) comprenant un second plateau (28) de liaison mécanique et un second élément de connexion (32) portant des contacts enfichables sur ceux du premier élément, le second élément de connexion (32) étant déplaçable par rapport au second plateau, parallèlement à la direction d'enfichage,
caractérisé en ce que le second plateau porte : des organes (48, 50,52) destinés à s'engager dans le premier plateau et à réaliser un centrage relatif des deux plateaux, commandés à distance pour verrouiller les plateaux l'un sur l'autre dans une position d'alignement des contacts ; et des moyens moteurs (34) pour déplacer le second élément de connexion (32) par rapport au second plateau (28) entre une position arrière où les contacts des éléments sont séparés les uns des autres alors même que les plateaux (18,28) sont en contact et une position avant où les contacts (22) des deux éléments sont enfichés l'un sur l'autre.

2. Dispositif selon la revendication 1, caractérisé en ce que lesdits organes comprennent des moyens (50) de serrage des plateaux l'un contre l'autre et des moyens moteur (52) permettant de retenir les moyens de serrage dans la position verrouillant les plateaux l'un sur l'autre.

3. Dispositif selon la revendication 2, caractérisé en ce que les moyens de serrage sont constitués par des doigts (50) montés sur un corps (46) muni d'un d'un nez de centrage (48) de façon à pouvoir basculer entre une position de verrouillage et une position dans laquelle ils ont un encombrement transversalement à la direction d'enfichage plus faible que celui du corps.

4. Dispositif selon la revendication 1, 2 ou 3, caractérisé en ce que l'un des plateaux (28) comporte de plus des moyens de précentrage courbes (31), en saillie au-delà de ce plateau (28) et des organes de centrage (48, 50, 52).

5. Dispositif selon l'une quelconque des revendications précédentes, caractérisé en ce que les plateaux portent des moyens d'étanchéité (30) destinés à isoler les éléments de connexion (20, 32) de l'extérieur.

6. Dispositif selon l'une quelconque des revendications précédentes, caractérisé par un moteur (34) porté par le second plateau (28) et permettant de déplacer le second élément de connexion (32) et de le maintenir dans sa position d'enfichage.

7. Dispositif de connexion selon l'une quelconque des revendications précédentes, caractérisé en ce que ledit autre ensemble (12) est muni d'une liaison universelle ou à la Cardan lui donnant un débattement angulaire limité.

8. Dispositif selon la revendication 7, caractérisé en ce que ledit autre ensemble est relié par ladite liaison à un bras (14) muni d'un vérin (71) permettant de le déplacer d'une position d'enfichage à une position de déconnexion, ledit bras étant monté sur une poutre (70) de relevage munie d'un vérin (78) permettant de déplacer l'ensemble constitué par la poutre, le bras et ledit autre ensemble vers une position dégageant l'espace situé au-dessus du premier ensemble.

## Claims

1. A multiple connection device with self-alignment of two coupling elements of the type comprising two assemblies (10,12) one of which is movable towards and away from the other, one of the assemblies (10) comprising a first mechanical connection plate (18) and a first connection element (20) which carries contacts (22), the first connection element (20) being fixed to the first plate, while the other assembly (12) includes a second mechanical connection plate (28) and a second connection element (32) carrying contacts for engagement with those of the first element, the second connection element (32) being movable with respect to the second plate, parallel to the engagement direction,
characterized in that the second plate carries : members (48, 50, 52) for engaging the first plate and for achieving mutual centering of the two plates, remotely controlled for locking the plates onto each other in a position where the contacts are mutually aligned ; and drive means (34) for moving the second connection element (32) with respect to the second plate (28) between a rear position in which the contacts of the elements are separated from each other even when the plates (18,28) are in contact and a forward position in which the contacts (22) of the two elements are mutually engaged.

2. Device according to claim 1,
characterized in that said members comprise means (50) for clamping the plates against each other and motor means (52) for retaining the clamping means in a position locking the plates on each other.

3. Device according to claim 2,
characterized in that the clamping means comprise fingers (50) carried on a body (46) provided with a centering nose (48) so as to be able to pivote between a locking position and a position in which their overall size transversely to the engagement direction is smaller than that of the body.

4. Device according to claim 1, 2 or 3,
characterized in that one of the plates (28) further includes curved pre-centering means (31) projecting beyond the plate (28) and the centering members (48, 50, 52).

5. Device according to any one of the preceding claims,
characterized in that the plates carry sealing means (30) for separating the connection elements (20,32) from the outside.

6. Device according to any one of the preceding claims,
characterized by a motor (34) carried by the second plate (28) and enabling to move the second connection element (32) and to maintain it in its engaged position.

7. Connection device according to any one of the preceding claims,
characterized in that said other assembly (20) is provided with a universal joint or a Cardan joint giving it a limited extent of angular movement.

8. Device according to claim 7,
characterized in that said other assembly is connected by said joint to an arm (14) provided with a jack (71) enabling to move it from an engaged position to a disconnected position, said arm being carried by a lifting beam (70) provided with a jack (78) enabling to move the unit consisting of the beam, the arm and said other assembly into a position clearing the space situated above the first assembly.

## Patentansprüche

1. Mehrfachverbindungsvorrichtung mit Selbstausrichtung der Verbindungselemente, bestehend aus zwei Teilen (10, 12), von denen einer auf den anderen zu und von diesem weg bewegbar ist und ein Teil (10) eine erste mechanische Verbindungsplatte (18) und ein erstes Verbindungselement (20) mit Kontakten (22) aufweist, wobei das erste Verbindungselement (20) an der ersten Platte befestigt ist und das andere Teil (12) eine zweite mechanische Verbindungsplatte (28) und ein zweites Verbindungselement (32) aufweist, das auf die Kontakte des ersten Elements aufsteckbare Kontakte aufweist und wobei das zweite Verbindungselement (32) bezüglich der zweiten Platte parallel zur Einsteckrichtung bewegbar ist,
dadurch **gekennzeichnet,** daß
die zweite Platte Organe (48, 50, 52), dazu bestimmt in die erste Platte einzugreifen und eine gegenseitige Zentrierung der beiden Platten zu bewirken, die aus der Entfernung gesteuert werden, um die Platten aufeinander in einer die Kontakte ausrichtenden Lage zu verriegeln und Antriebsmittel (34) trägt, mit denen das zweite Verbindungselement (32) bezüglich der zweiten Platte (28) zwischen einer hinteren Stellung, in der die Kontakte der Elemente getrennt sind, selbst wenn die Platten (18, 28) sich berühren und einer vorderen Stellung, in der die Kontakte (22) der beiden Elemente aufeinander gesteckt sind, bewegt wird.

2. Vorrichtung nach Anspruch 1, dadurch gekennzeichnet, daß die Organe Mittel (50) zum Klemmen der Platten aufeinander aufweisen und Antriebsmittel (52), die das Zurückziehen der Klemmittel in eine Stellung ermöglichen, in der die Platten aufeinander verriegelt sind.

3. Vorrichtung nach Anspruch 2, dadurch gekennzeichnet, daß die Klemmittel Finger (50) aufweisen, die auf einem Körper (46) montiert sind, der mit einer Zentriernase (48) versehen ist, so daß dieser zwischen einer Verriegelungsstellung und einer Stellung verkippt werden kann, in der die Finger eine Quererstreckung in Einsteckrichtung haben, die kleiner ist als die des Körpers.

4. Vorrichtung nach Anspruch 1, 2 oder 3, dadurch gekennzeichnet, daß eine der Platten (28) zusätzlich gekrümmte Vorzentrierungsmittel (31) aufweist, die gegenüber dieser Platte (28) und den Zentrierorganen (48, 50, 52) vorspringt.

5. Vorrichtung nach einem der vorstehenden Ansprüche, dadurch gekennzeichnet, daß die Platten Dichtmittel (30) aufweisen, die dazu bestimmt sind, die Verbindungselemente (20, 32) nach außen hin zu isolieren.

6. Vorrichtung nach einem der vorstehenden Ansprüche, gekennzeichnet durch einen Motor (34), der von der zweiten Platte (28) getragen wird, und es ermöglicht, das zweite Verbindungselement (32) zu verschieben und es in seiner Einsteckstellung zu halten.

7. Vorrichtung nach einem der vorstehenden Ansprüche, dadurch gekennzeichnet, daß das andere Teil (12) mit einem Universalverbinder oder einem Kardanverbinder versehen ist, der ihm ein begrenztes Winkelspiel ermöglicht.

8. Vorrichtung nach Anspruch 7, dadurch gekennzeichnet, daß das andere Teil über das Verbindungsorgan mit einem Arm (14) verbunden ist, der mit einer Kolbenzylindereinheit (71) versehen ist, die es ermöglicht, den Arm aus einer Einsteckstellung in eine Lösestellung zu verschieben, wobei der Arm auf einem Hebelträger befestigt ist, der mit einer Kolbenzylindereinheit (78) versehen ist, die es ermöglicht die Gruppe bestehend aus dem Träger, dem Arm und dem anderen Teil in eine Lage zu bewegen, in der der Raum über dem ersten Teil freigehalten wird.
